# EUROPÄISCHE PATENTSCHRIFT

(11) **EP 4 048 939 B1**
(45) Veröffentlichungstag und Bekanntmachung des Hinweises auf die Patenterteilung: **13.12.2023**
(21) Anmeldenummer: 21715129.9
(22) Anmeldetag: 01.03.2021
(51) Int. Cl.: F21L 4/00, F21V 23/04

(54) **TASCHENLAMPE**
TORCH
TORCHE

(30) Priorität: 25.03.2020 DE 102020108165
(43) Veröffentlichungstag der Anmeldung: 31.08.2022
(73) Patentinhaber: Ledlenser GmbH & Co. KG, 42699 Solingen (DE)
(72) Erfinder: SCHOLZ, Ulrich, 40878 Ratingen (DE)
(74) Vertreter: Patentanwälte Vomberg & Schart
(86) Internationale Anmeldenummer: PCT/DE2021/100200
(87) Internationale Veröffentlichungsnummer: WO 2021/190691

(56) Entgegenhaltungen:
- DE-U1-202010 009 881
- US-A- 4 152 755

## Beschreibung

Die vorliegende Erfindung betrifft eine Taschenlampe mit einem Taschenlampenkopf, der eine Leuchteinheit besitzt, einem Gehäuse, das als Griffstück ausgebildet ist, sich entlang einer Längsachse erstreckt und rückwärtig einen geschlossenen Endabschnitt aufweist, und einem Schubschalter, der zur Betätigung der Taschenlampe einen Schieber aufweist, wobei der Schieber schiebbeweglich und verliersicher am Gehäuse gelagert ist.

Nach dem Stand der Technik sind zylinderförmige Taschenlampen bekannt, die in unterschiedlicher Weise betätigt werden können, wobei die Betätigung der bevorzugten Griffposition bzw. Haltung beim bestimmungsgemäßen Gebrauch der Taschenlampe angepasst ist. Dabei kann zwischen der klassischen Griffposition und der sogenannten taktischen Griffposition differenziert werden.

Bei der klassischen Griffposition liegt die Taschenlampe derart in der Hand, dass der vordere Abschnitt der Taschenlampe mit dem Taschenlampenkopf im Wesentlichen zwischen Daumen und Zeigefinger ruht. Solche Taschenlampen weisen einen Schalter auf, der im vorderen Bereich der Taschenlampe angeordnet ist und mit dem Daumen betätigt wird. Dabei kann der Schalter als Schubschalter oder Druckschalter ausgestaltet sein. Eine solche Taschenlampe wird beispielsweise in DE 20 2010 009 881 U1 offenbart.

US 4,152,755 A offenbart ebenfalls eine Taschenlampe mit einem Schubschalter, der im vorderen Bereich der Taschenlampe angeordnet ist und mit dem Daumen betätigt wird.

Bei der taktischen Griffposition, die insbesondere von Einsatzkräften bevorzugt wird, wird die Taschenlampe um 180° gedreht gehalten, so dass der Abschnitt der Taschenlampe mit dem Taschenlampenkopf die geschlossene Hand im Bereich der Handkante verlässt, also im Wesentlichen zwischen dem kleinen Finger und dem Handballen. Solche Taschenlampen weisen üblicherweise einen Druckschalter auf, der im Endabschnitt des Gehäuses, vorzugsweise innerhalb einer Endkappe gelagert ist und ebenfalls mit dem Daumen betätigt wird. Beispielsweise wird eine Taschenlampe mit einem solchen Endkappenschalter in WO 2012/010126 A2 beschrieben.

Die nach dem Stand der Technik bekannten Taschenlampen sind nachteilbehaftet, weil sie jeweils nur in einer bestimmten Griffposition einhändig und bequem bedienbar sind. Wird die Taschenlampe in der nicht vorgesehenen Griffposition gehalten, muss sie zur Betätigung um 180° gedreht werden oder es muss die andere Hand zur Betätigung des Schalters zur Hilfe genommen werden. Es sind zwar auch Taschenlampen mit zwei separaten und funktionsgleichen Schaltern bekannt, allerdings sind solche Taschenlampen aufwändig herzustellen und mithin teuer, weil jeweils zwei separate Schaltmechanismen mit einer entsprechenden Kabelverbindung bereitgestellt und installiert werden müssen.

Es ist daher die Aufgabe der vorliegenden Erfindung, eine Taschenlampe zu schaffen, die unabhängig von der Griffposition einhändig und bequem bedienbar ist und die dennoch kostenschonend herstellbar ist.

Diese Aufgabe wird durch die Taschenlampe nach Anspruch 1 gelöst. Erfindungsgemäß ist vorgesehen, dass der Schieber L-förmig mit einem ersten Abschnitt und einem zweiten Abschnitt ausgebildet ist, wobei sich der erste Abschnitt längsaxial entlang des Gehäuses erstreckt und der zweite Abschnitt den geschlossenen Endabschnitt des Gehäuses hintergreift (bzw. hinterfasst), sodass der Schubschalter in unterschiedlichen Griffpositionen bedienbar ist. Hierdurch kann die Taschenlampe sowohl in der klassischen als auch in der taktischen Griffposition einhändig, bequem und ohne lästiges Umgreifen bedient werden. In der klassischen Griffposition ruht der Daumen dabei auf dem ersten Abschnitt des Schiebers, so dass die Taschenlampe durch längsaxiales Verschieben des Schiebers betätigt werden kann. In der taktischen Griffposition ruht der Daumen auf dem zweiten Abschnitt des Schiebers, der hierdurch wie ein Druck- bzw. Tastschalter eines Endkappenschalters betätigt werden kann. Trotz der variablen Bedienbarkeit einer solchen Taschenlampe ist lediglich ein Schaltmechanismus erforderlich, was die Kosten einer erfindungsgemäßen Taschenlampe gegenüber solchen Taschenlampen reduziert, die zwei separate aber funktionsgleiche Schalter an unterschiedlichen Stellen aufweisen.

Bevorzugte Ausführungsformen der vorliegenden Erfindung werden nachfolgend und in den Unteransprüchen beschrieben.

Nach einer ersten vorteilhaften Ausgestaltung der Erfindung ist vorgesehen, dass der Schieber zur Betätigung des Schubschalters gegen die Kraft einer Feder bewegbar ist, wobei die Feder vorzugsweise als Druckfeder ausgebildet ist und zwischen der Stirnseite des Endabschnitts des Gehäuses und dem zweiten Abschnitt des Schiebers gelagert ist. Durch die federbelastete Lagerung des Schiebers wird ein versehentliches An- oder Ausschalten der Taschenlampe verhindert.

Zur verliersicheren Lagerung des Schiebers ist vorzugsweise vorgesehen, dass sein erster Abschnitt frontseitig in eine zylinderförmige Aufnahme des Taschenlampenkopfes eingreift und/oder sein zweiter Abschnitt Führungselemente mit Führungsflächen und Rasthaken aufweist, die in eine hinterschnittene Aufnahme am rückwärtigen Endabschnitt des Gehäuses einrasten.

Im Rahmen einer weiteren vorteilhaften Weiterbildung der Erfindung ist vorgesehen, dass der Schieber im vorderen Bereich eine aufgeraute Anlagefläche aufweist, die für die Betätigung mit dem Daumen in der klassischen Griffposition ausgebildet ist, und in einem Abschnitt zwischen der Anlagefläche und dem rückwärtigen Endabschnitt von dem Gehäuse teilverdeckt ist und in diesem Abschnitt innerhalb eines Führungskanals des Gehäuses verläuft. Hierdurch ist eine Betätigung des Schiebers auch bei sehr fest gehaltener Taschenlampe blockierungsfrei und leichtgängig möglich ist.

Nach einer besonders bevorzugten Ausgestaltung der Erfindung ist vorgesehen, dass die Taschenlampe einen magnetischen Schalter aufweist, wozu ein magnet-sensitiver Sensor derart in dem Taschenlampenkopf oder dem Gehäuse der Taschenlampe angeordnet ist, dass er durch eine Schiebbewegung des Schiebers mit einem Magnetelement in Wirkverbindung bringbar ist, der mit dem Schieber verbunden ist. Vorzugsweise ist dabei vorgesehen, dass das Magnetelement in einem Abschnitt des Schiebers angeordnet ist, der in die zylinderförmige Aufnahme des Taschenlampenkopfes eingreift. Alternativ zu einem solchen magnetischen Schalter kann der Schalter auch als mechanischer Druck- oder Tastschalter ausgebildet sein. Hierzu kann ein Tast- oder Druckschalter ebenfalls in der zylinderförmigen Aufnahme des Taschenlampenkopfes angeordnet sein, wobei zwischen Tastschalter und Schieber eine Gummimembran angeordnet ist, so dass das Innere des Gehäuses vor Staub, Schmutz und Wasser geschützt ist.

Schließlich ist nach einer bevorzugten Ausgestaltung der Erfindung vorgesehen, dass der Schieber eine Kugelfeder aufweist und die Kugel bei der Betätigung des Schiebers eine Auflauframpe abläuft. Die Kugelfeder ist dabei vorzugsweise in einer Kugelfederaufnahme des Schiebers angeordnet. Durch die Wahl der Form der Auflauframpe und durch die Federkraft der Kugelfeder kann das haptische Gefühl bei der Betätigung des Schubschalters so eingestellt werden, dass der Bediener jederzeit spürt bzw. fühlt, an welcher Position der Schieber relativ zum Gehäuse der Taschenlampe betrachtet ist und wie weit der Schieber noch geschoben werden muss, damit die Taschenlampe betätigt wird.

Eine derartige Taschenlampe kann im Wesentlichen aus beliebigen Materialien wie beispielsweise Kunststoff und/oder Aluminium ausgestaltet sein, wobei Schieber und Taschenlampengehäuse bedarfsabhängig auch aus unterschiedlichen Materialien ausgebildet sein können.

Eine konkrete Ausgestaltung der vorliegenden Erfindung wird nachfolgend mit Bezug auf die Figuren erläutert. Es zeigen:
- Fig. 1a: eine Draufsicht auf eine Taschenlampe,
- Fig. 1b: eine Querschnittsdarstellung der Taschenlampe nach Fig. 1a,
- Fig. 2a: eine Seitenansicht einer Taschenlampe,
- Fig. 2b: eine Querschnittsdarstellung der Taschenlampe nach Fig. 2a,
- Fig. 3a: eine Draufsicht auf eine Taschenlampe und
- Fig. 3b: eine Querschnittsdarstellung der Taschenlampe nach Fig. 3a.

Fig. 1a zeigt eine konkrete Ausführungsform der erfindungsgemäßen Taschenlampe 1 in einer perspektivischen Draufsicht. Die Taschenlampe 1 besitzt einen Taschenlampenkopf 2 mit einer Leuchteinheit 18 (Fig. 1b). Der Taschenlampenkopf 2 ist mit einem Gehäuse 3 verbunden, das als Griffstück ausgebildet ist und sich entlang einer Längsachse L erstreckt. Das Gehäuse 3 weist rückwärtig einen geschlossenen Endabschnitt 4 auf. Zur Betätigung der Taschenlampe 1 ist ein Schubschalter mit einem Schieber 5 vorgesehen, der in Pfeilrichtung 24 schiebbeweglich und verliersicher am Gehäuse 3 gelagert ist, wobei die Verschiebbarkeit des Schiebers 5 durch einen vorderen und einen hinteren Anschlag begrenzt ist. Damit der Schieber 5 sowohl in der klassischen als auch in der taktischen Griffposition betätigt werden kann, ist der Schieber 5 L-förmig ausgebildet und besitzt zunächst einen ersten Abschnitt 6, der sich längsaxial entlang des Gehäuses 3 erstreckt. In Fig. 1a ist dieser erste Abschnitt 6 des Schiebers 5 in einer Draufsicht dargestellt, wobei der Schieber 5 im vorderen Bereich eine aufgeraute Anlagefläche 7 für die Bedienung mit dem Daumen in der klassischen Griffposition aufweist.

Fig. 1b zeigt eine Querschnittsdarstellung der Taschenlampe 1 entlang der Querschnittsebenen A-A, in der die L-förmige Ausgestaltung des Schiebers 5 erkennbar ist. Der Schieber 5 greift zur verliersicheren Lagerung zunächst am Gehäuse 3 mit seinem ersten Abschnitt 6 zumindest bereichsweise in eine zylinderförmige Aufnahme 8 des Taschenlampenkopfes 2 ein. Am rückwärtigen Ende der Taschenlampe 1 besitzt der Schieber 5 einen zweiten Abschnitt 9, der im Wesentlichen rechtwinklig zum ersten Abschnitt 6 ausgerichtet ist und den geschlossenen Endabschnitt 4 des Gehäuses 3 hintergreift (bzw. hinterfasst). Dieser zweite Abschnitt 9 dient zur Bedienung der Taschenlampe 1 in der taktischen Griffposition und kann mittels des Daumens gedrückt werden. In der dargestellten Ausführungsform ist der Schieber 5 gegen die Kraft einer Druckfeder 13 schiebbeweglich gelagert, wobei die Druckfeder 13 zwischen dem rückwärtigen Endabschnitt 4 des Gehäuses 3 und dem zweiten Abschnitt 9 des Schiebers 5 angeordnet ist. Im Bereich des ersten Abschnitts 6 des Schiebers 5 weist der Schieber 5 als Signalgeber ein Magnetelement 14 auf, das zur Betätigung der Taschenlampe 1 durch Schieben des Schiebers 5 in Wirkverbindung mit einem magnet-sensitiven Sensor 19 als Signalnehmer bringbar ist, der im Taschenlampenkopf 2 angeordnet ist. Ferner besitzt der Schieber 5 eine Kugelfeder 15, die innerhalb einer zylinderförmigen Kugelfederaufnahme 20 des Schiebers 5 gelagert ist, wobei die Kugel 16 der Kugelfeder 15 bei der Betätigung des Schiebers 5 eine Auflauframpe 17 abläuft, die am Gehäuse 3 der Taschenlampe 1 ausgebildet ist.

Fig. 2a zeigt die Taschenlampe 1 nach Fig. 1a, b in einer perspektivischen Seitenansicht. Fig. 2b zeigt eine Querschnittsdarstellung entlang der exzentrisch angeordneten Querschnittsebenen B-B. Hiernach weist der Schieber 5 zur verliersicheren Lagerung des Schiebers 5 ferner zwei voneinander beabstandete Führungselemente 21 mit Führungsflächen 10 und Rasthaken 11 auf, die in eine hinterschnittene Aufnahme 12 am rückwärtigen Endabschnitt 4 des Gehäuses 3 einrasten.

Die Fig. 3 a, b zeigen eine weitere konkrete Ausführungsform einer erfindungsgemäßen Taschenlampe 1, bei der der Schieber 5 in einem Abschnitt 22 zwischen der Anlagefläche 7 und dem rückwärtigen Endabschnitt 4 von dem Gehäuse 3 teilverdeckt ist. Der Schieber 5 verläuft in diesem Abschnitt 22 innerhalb eines Führungskanals 23 des Gehäuses 3, wodurch eine Betätigung des Schiebers 5 sowohl in der klassischen als auch in der taktischen Griffposition auch bei sehr fest gehaltener Taschenlampe 1 blockierungsfrei und leichtgängig möglich ist.

### Bezugszeichen

- 1: Taschenlampe
- 2: Taschenlampenkopf
- 3: Gehäuse
- 4: Endabschnitt
- 5: Schieber
- 6: erster Abschnitt
- 7: Anlagefläche
- 8: zylinderförmige Aufnahme
- 9: zweiter Abschnitt
- 10: Führungsfläche
- 11: Rasthaken
- 12: Aufnahme
- 13: Druckfeder
- 14: Magnetelement
- 15: Kugelfeder
- 16: Kugel
- 17: Auflauframpe
- 18: Leuchteinheit
- 19: magnet-sensitiver-Sensor
- 20: Kugelfederaufnahme
- 21: Führungselemente
- 22: Abschnitt (mit teilverdecktem Schieber)
- 23: Führungskanal
- 24: Pfeilrichtung
- L: Längsachse

## Patentansprüche

1. Taschenlampe (1) mit
- einem Taschenlampenkopf (2), der eine Leuchteinheit (18) besitzt,
- einem Gehäuse (3), das als Griffstück ausgebildet ist, sich entlang einer Längsachse L erstreckt und rückwärtig einen geschlossenen Endabschnitt (4) aufweist, und
- einem Schubschalter, der zur Betätigung der Taschenlampe (1) einen Schieber (5) aufweist, wobei der Schieber (5) schiebbeweglich und verliersicher am Gehäuse (3) gelagert ist,
**dadurch gekennzeichnet, dass**
der Schieber (5) L-förmig mit einem ersten Abschnitt (6) und einem zweiten Abschnitt (9) ausgebildet ist, wobei sich der erste Abschnitt (6) längsaxial entlang des Gehäuses (3) erstreckt und der zweite Abschnitt (9) den geschlossenen Endabschnitt (4) des Gehäuses (3) hintergreift, sodass der Schubschalter in unterschiedlichen Griffpositionen bedienbar ist.

2. Taschenlampe nach Anspruch 1, **dadurch gekennzeichnet, dass** der Schieber (5) zur Betätigung des Schubschalters gegen die Kraft einer Feder bewegbar ist, wobei die Feder vorzugsweise als Druckfeder (13) ausgebildet ist und zwischen der Stirnseite des Endabschnitts (4) des Gehäuses (3) und dem zweiten Abschnitt (9) des Schiebers (5) gelagert ist.

3. Taschenlampe nach einem der Ansprüche 1 oder 2, **dadurch gekennzeichnet, dass** zur verliersicheren Lagerung des Schiebers (5) sein erster Abschnitt (6) frontseitig in eine zylinderförmige Aufnahme (8) des Taschenlampenkopfes (2) eingreift und/oder sein zweiter Abschnitt (9) Führungselemente (21) mit Führungsflächen (10) und Rasthaken (11) aufweist, die in eine hinterschnittene Aufnahme (12) am rückwärtigen Endabschnitt (4) des Gehäuses (3) einrasten.

4. Taschenlampe nach einem der Ansprüche 1 bis 3, **dadurch gekennzeichnet, dass** der Schieber (5) im vorderen Bereich eine aufgeraute Anlagefläche (7) aufweist, die für die Betätigung mit dem Daumen in der klassischen Griffposition ausgebildet ist, und in einem Abschnitt (22) zwischen der Anlagefläche (7) und dem rückwärtigen Endabschnitt (4) von dem Gehäuse (3) teilverdeckt ist und in diesem Abschnitt (22) innerhalb eines Führungskanals (23) des Gehäuses (3) verläuft.

5. Taschenlampe nach einem der Ansprüche 1 bis 4, **dadurch gekennzeichnet, dass** der Schubschalter als magnetischer Schalter ausgebildet ist, wozu ein magnet-sensitiver Sensor (19) derart im Taschenlampenkopf (2) oder dem Gehäuse (3) angeordnet ist, dass der magnet-sensitive Sensor (19) durch eine Schiebbewegung des Schiebers (5) mit einem Magnetelement (14) in Wirkverbindung bringbar ist, das mit dem Schieber (5) verbunden ist.

6. Taschenlampe nach Anspruch 5, **dadurch gekennzeichnet, dass** das Magnetelement (14) in einem Abschnitt des Schiebers (5) angeordnet ist, der in die zylinderförmige Aufnahme (8) des Taschenlampenkopfes (2) eingreift.

7. Taschenlampe nach einem der Ansprüche 1 bis 6, **dadurch gekennzeichnet, dass** der Schieber (5) eine Kugelfeder (15) aufweist und die Kugel (16) bei der Betätigung des Schiebers (5) eine Auflauframpe (17) abläuft.

## Claims

1. Torch (1), comprising
- a torch head (2), which comprises a lighting unit (18),
- a housing (3), which is designed as a handle piece, extends along a longitudinal axis L and comprises a closed end portion (4) to the rear, and
- a push switch, which in order to operate the torch (1) comprises a slider (5), wherein the slider (5) is captively mounted on the housing (3) so as to be slidable,
**characterised in that**
the slider (5) is L-shaped in design, with a first portion (6) and a second portion (9), the first portion (6) extending longitudinally-axially along the housing (3) and the second portion (9) engaging behind the closed end portion (4) of the housing (3), so that the push switch can be operated in different grip positions.

2. Torch according to claim 1, **characterised in that**, to operate the push switch, the slider (5) can be moved against the force of a spring, wherein the spring is preferably designed as a compression spring (13) and is mounted between the front face of the end portion (4) of the housing (3) and the second portion (9) of the slider (5).

3. Torch according to one of claims 1 or 2, **characterised in that**, for the captive mounting of the slider (5), the first portion (6) thereof engages at the front in a cylindrical receiver (8) in the torch head (2) and/or the second portion (9) thereof comprises guide elements (21) with guide faces (10) and snap-in hooks (11), which engage in an undercut receiver (12) on the rear end portion (4) of the housing (3).

4. Torch according to one of claims 1 to 3, **characterised in that** the slider (5) has a roughened contact surface (7) in a font area, which is designed for actuating with the thumb in the classic grip position, and in a portion (22) between the contact face (7) and the rear end portion (4) of the housing (3) the slider (5) is partially covered and in this portion (22) runs within a guide channel (23) in the housing (3).

5. Torch according to one of claims 1 to 4, **characterised in that** the push switch is designed as a magnetic switch, to which end a magnet-sensitive sensor (19) is arranged in the torch head (2) or housing (3) in such a way that, by means of a sliding movement of the slider (5), the magnet-sensitive sensor (19) can be brought into operative connection with a magnet element (14), which is connected to the slider (5).

6. Torch according to claim 5, **characterised in that** the magnet element (14) is arranged in a portion of the slider (5) which engages in the cylindrical receiver (8) in the torch head (2).

7. Torch according to one of claims 1 to 6, **characterised in that** the slider (5) comprises a ball spring (15) and the ball (16) runs along an approach ramp (17) when the slider (5) is operated.

## Revendications

1. Lampe de poche (1) comprenant
- une tête de lampe de poche (2) qui comprend une unité d'éclairage (18),
- un boîtier (3) qui est conçu en tant que poignée, s'étend le long d'un axe longitudinal L et présente à l'arrière une section d'extrémité fermée (4), et
- un interrupteur à coulisse qui présente un coulisseau (5) pour actionner la lampe de poche (1), dans lequel ledit coulisseau (5) est monté sur le boîtier (3) de manière à pouvoir être poussé et imperdable,
**caractérisée par le fait que**
le coulisseau (5) est réalisé en forme de L ayant une première section (6) et une deuxième section (9), dans laquelle la première section (6) s'étend dans la direction de l'axe longitudinal le long du boîtier (3) et la deuxième section (9) s'engage derrière la section d'extrémité (4) fermée du boîtier (3) de sorte que l'interrupteur à coulisse peut être actionné dans différentes positions de préhension.

2. Lampe de poche selon la revendication 1, **caractérisée par le fait que** le coulisseau (5) peut être déplacé à l'encontre de la force d'un ressort pour actionner l'interrupteur à coulisse, dans laquelle le ressort est conçu de préférence en tant que ressort de compression (13) et est monté entre la face frontale de la section d'extrémité (4) du boîtier (3) et la deuxième section (9) du coulisseau (5).

3. Lampe de poche selon l'une quelconque des revendications 1 ou 2, **caractérisée par le fait que**, pour monter de manière imperdable le coulisseau (5), sa première section (6) s'engage sur la face frontale dans un logement cylindrique (8) de la tête de lampe de poche (2) et/ou sa deuxième section (9) comprend des éléments de guidage (21) avec des surfaces de guidage (10) et des crochets d'arrêt (11) qui s'enclenchent dans un logement contre-dépouillé (12) sur la section d'extrémité arrière (4) du boîtier (3).

4. Lampe de poche selon l'une quelconque des revendications 1 à 3, **caractérisée par le fait que** le coulisseau (5) présente une surface d'appui rugueuse (7) dans la zone avant, qui est conçue pour être actionnée par le pouce dans la position de préhension classique, et est en partie recouvert par le boîtier (3) dans une section (22) entre la surface d'appui (7) et la section d'extrémité arrière (4) et s'étend dans cette section (22) à l'intérieur d'un canal de guidage (23) du boîtier (3).

5. Lampe de poche selon l'une quelconque des revendications 1 à 4, **caractérisée par le fait que** l'interrupteur à coulisse est conçu en tant qu'interrupteur magnétique, un capteur sensible à l'aimant (19) est disposé à cette fin dans la tête de lampe de poche (2) ou dans le boîtier (3) de telle sorte que le capteur sensible à l'aimant (19) peut être mis en liaison active, par un mouvement coulissant du coulisseau (5), avec un élément magnétique (14) qui est relié au coulisseau (5).

6. Lampe de poche selon la revendication 5, **caractérisée par le fait que** l'élément magnétique (14) est disposé dans une section du coulisseau (5) qui s'engage dans le logement cylindrique (8) de la tête de lampe de poche (2).

7. Lampe de poche selon l'une quelconque des revendications 1 à 6, **caractérisée par le fait que** le coulisseau (5) comprend un ressort à bille (15) et que la bille (16) roule sur une rampe montante (17) lorsque le coulisseau (5) est actionné.
